# EUROPÄISCHE PATENTSCHRIFT

(11) **EP 2 146 085 B1**
(45) Veröffentlichungstag und Bekanntmachung des Hinweises auf die Patenterteilung: **29.07.2015**
(21) Anmeldenummer: 09100284.0
(22) Anmeldetag: 18.05.2009
(51) Int. Cl.: F02M 47/02, F02M 63/00

(54) **Kraftstoffeinspritzventileinrichtung**
Fuel injection valve device
Dispositif d'injection de carburant

(30) Priorität: 16.07.2008 DE 102008040454
(43) Veröffentlichungstag der Anmeldung: 20.01.2010
(73) Patentinhaber: Robert Bosch GmbH, 70442 Stuttgart (DE)
(72) Erfinder: Gruenberger, Andreas, 73565 Spraitbach (DE)

(56) Entgegenhaltungen:
- WO-A1-02/084106
- DE-A1-102006 050 032
- DE-C1- 4 404 050

## Beschreibung

Die Erfindung betrifft eine Kraftstoffeinspritzventileinrichtung mit einer Düsennadel, die durch ihre Längsbewegung die Öffnung wenigstens einer Einspritzöffnung steuert, und mit einem Steuerraum, dessen Steuerraumdruck wenigstens mittelbar auf die Düsennadel und einen hin und her bewegbaren Ventilkolben wirkt.

Aus der DE 10 2006 050 032 A1 ist ein Injektor mit einem Steuerventil bekannt, der einen axial druckausgeglichenen Ventilkolben (36) aufweist, der durch einen Magnetaktor längsbewegbar ist und so den Druck in einer Steuerkammer beeinflusst.

### Offenbarung der Erfindung

Aufgabe der Erfindung ist es, eine Kraftstoffeinspritzventileinrichtung gemäß dem Oberbegriff des Anspruchs 1 zu schaffen, die kostengünstig herstellbar ist und eine lange Lebensdauer aufweist.

Die Aufgabe ist bei einer Kraftstoffeinspritzventileinrichtung mit einer Düsennadel, die durch ihre Längsbewegung die Öffnung wenigstens einer Einspritzöffnung steuert, und mit einem Steuerraum, dessen Steuerraumdruck wenigstens mittelbar auf die Düsennadel und einen hin und her bewegbaren Ventilkolben wirkt, dadurch gelöst, dass der Ventilkolben zwei in Bewegungsrichtung des Ventilkolbens voneinander abgewandte Steuerdruckflächen aufweist, die mit dem Steuerraumdruck beaufschlagt sind. Dadurch wird auf einfache Art und Weise ein Druckausgleich an dem Ventilkolben ermöglicht, wenn die beiden Steuerdruckflächen die gleiche Größe aufweisen. Darüber hinaus kann auch eine Steuerdruckfläche bewusst etwas kleiner gewählt werden, um die Schließbewegung des Ventilkolbens hydraulisch zu unterstützen. Des Weiteren kann eine hydraulische Dichtunterstützung oder Druckunterstützung realisiert werden, die von dem Druck in einem zentralen Kraftstoffhochdruckspeicher abhängt. Durch die Dichtunterstützung oder Druckunterstützung kann die Vorspannkraft einer Feder reduziert werden, die dazu dient, den Ventilkolben in seine Schließstellung zurückzustellen.

Ein bevorzugtes Ausführungsbeispiel der Kraftstoffeinspritzventileinrichtung ist dadurch gekennzeichnet, dass der Ventilkolben einen Absatz aufweist, an dem eine der Steuerdruckflächen ausgebildet ist. Diese Steuerdruckfläche hat im Wesentlichen die Gestalt einer Kreisringscheibe.

Ein weiteres bevorzugtes Ausführungsbeispiel der Kraftstoffeinspritzventileinrichtung ist dadurch gekennzeichnet, dass die an dem Ventilkolbenabsatz ausgebildete Steuerdruckfläche radial innerhalb eines Ventilsitzdurchmessers angeordnet ist. Vorzugsweise ist an dem Ventilkolbenabsatz eine Dichtfläche oder eine Dichtkante vorgesehen, die mit einer Dichtkante oder Dichtfläche zusammenwirkt, die an einem Gehäusekörper der Kraftstoffeinspritzventileinrichtung vorgesehen ist. Durch das Zusammenwirken von Dichtfläche und Dichtkante wird ein Dichtsitz geschaffen, der in Abhängigkeit von der Stellung des Ventilkolbens geöffnet oder geschlossen ist. Wenn der Dichtsitz geöffnet ist, dann wird der Steuerraumdruck in dem Steuerraum in einen Druckentlastungsraum entspannt.

Ein weiteres bevorzugtes Ausführungsbeispiel der Kraftstoffeinspritzventileinrichtung ist dadurch gekennzeichnet, dass die an dem Ventilkolbenabsatz ausgebildete Steuerdruckfläche einen ersten Teilsteuerraum begrenzt. Der erste Teilsteuerraum ist vorzugsweise als Ringraum in einem Gehäusekörper der Kraftstoffeinspritzventileinrichtung ausgeführt. Der Ringraum wird radial innen von dem Ventilkolben begrenzt.

Ein weiteres bevorzugtes Ausführungsbeispiel der Kraftstoffeinspritzventileinrichtung ist dadurch gekennzeichnet, dass der erste Teilsteuerraum mit einem zweiten Teilsteuerraum in Verbindung steht, der an einem Ende des Ventilkolbens von einer Dichthülse begrenzt wird. Die Dichthülse ist vorzugsweise an dem brennraumnahen Ende des Ventilkolbens angeordnet. Ein Verbindungskanal erstreckt sich vorzugsweise durch das Ventilkolbenende, um den ersten mit dem zweiten Teilsteuerraum zu verbinden.

Ein weiteres bevorzugtes Ausführungsbeispiel der Kraftstoffeinspritzventileinrichtung ist dadurch gekennzeichnet, dass das Ende des Ventilkolbens mit der Dichthülse in einem Druckentlastungsraum angeordnet ist. Der Druckentlastungsraum steht vorzugsweise mit einem Rücklauf der Kraftstoffeinspritzventileinrichtung in Verbindung.

Ein weiteres bevorzugtes Ausführungsbeispiel der Kraftstoffeinspritzventileinrichtung ist dadurch gekennzeichnet, dass die zweite Steuerdruckfläche an dem Ende des Ventilkolbens ausgebildet ist. Die zweite Steuerdruckfläche ist vorzugsweise als Kreisfläche radial innerhalb der Dichthülse angeordnet.

Ein weiteres bevorzugtes Ausführungsbeispiel der Kraftstoffeinspritzventileinrichtung ist dadurch gekennzeichnet, dass die Dichthülse auf einem gehäusefesten Führungsdorn hin und her bewegbar geführt ist. Die Dichthülse wird vorzugsweise durch die bereits genannte Feder in dichtender Anlage an dem brennraumnahen Ende des Ventilkolbens mit der zweiten Steuerdruckfläche gehalten.

Ein weiteres bevorzugtes Ausführungsbeispiel der Kraftstoffeinspritzventileinrichtung ist dadurch gekennzeichnet, dass der Führungsdorn einen Verbindungskanal umfasst, der den zweiten Teilsteuerraum mit einem dritten Teilsteuerraum verbindet. In dem Verbindungskanal kann eine Ablaufdrossel vorgesehen sein. Die drei Teilsteuerräume bilden zusammen mit dem Verbindungskanal beziehungsweise mit den Verbindungskanälen den Steuerraum.

Ein weiteres bevorzugtes Ausführungsbeispiel der Kraftstoffeinspritzventileinrichtung ist dadurch gekennzeichnet, dass der dritte Teilsteuerraum von einem Ende der Düsennadel begrenzt wird. Die Düsennadel kann ein oder mehrteilig ausgeführt sein. Der dritte Teilsteuerraum wird vorzugsweise von einer weiteren Dichthülse begrenzt, die an dem brennraumfernen Ende der Düsennadel hin und her bewegbar geführt ist.

Weitere Vorteile, Merkmale und Einzelheiten der Erfindung ergeben sich aus der nachfolgenden Beschreibung, in der unter Bezugnahme auf die Zeichnung ein Ausführungsbeispiel im Einzelnen beschrieben ist.

### Kurze Beschreibung der Zeichnung

Die einzige beiliegende Figur 1 zeigt einen Ausschnitt einer erfindungsgemäßen Kraftstoffeinspritzventileinrichtung im Längsschnitt.

### Beschreibung des Ausführungsbeispiels

In Figur 1 ist eine erfindungsgemäße Kraftstoffeinspritzventileinrichtung mit den Kraftstoff zuführenden Komponenten schematisch im Längsschnitt dargestellt. Die Kraftstoffeinspritzventileinrichtung umfasst einen Haltekörper 1 und einen Düsenkörper 2, in welchem eine Düsennadel 3 längs verschiebbar angeordnet ist. In Figur 1 sieht man das brennraumferne Ende der Düsennadel 3. Eine Düsennadelspitze 8 am brennraumnahen Ende der Düsennadel 3 verschließt mindestens eine Einspritzöffnung 9, durch welche Kraftstoff aus einem Druckraum in einen Brennraum einer Brennkraftmaschine eingespritzt wird, wenn die Düsennadel 3 öffnet.

Zwischen dem Haltekörper 1 und dem Düsenkörper 2 sind eine Ventilplatte 4 und eine Drosselplatte 5 eingespannt. Der Haltekörper 1, der Düsenkörper 2, die Ventilplatte 4 und die Drosselplatte 5 stellen gemeinsam das Gehäuse der Kraftstoffeinspritzventileinrichtung dar, die auch als Injektor bezeichnet wird. Über einen Zulaufkanal 10, der drei Zulaufkanalabschnitte 11, 12 und 13 umfasst, gelangt mit Hochdruck beaufschlagter Kraftstoff aus einem zentralen Kraftstoffhochdruckspeicher, der auch als Rail bezeichnet wird, in eine Längsbohrung 15, die in dem Düsenkörper 2 vorgesehen ist.

Koaxial zu der Längsbohrung 15 ist eine Führungsbohrung 18 in der Ventilplatte 4 vorgesehen. In der Führungsbohrung 18 ist ein Ventilkolben 20 hin und her bewegbar geführt. Der Ventilkolben 20 weist an seinem brennraumnahen Ende 22 einen Absatz 24 auf, der eine erste Steuerdruckfläche 26 umfasst. Die erste Steuerdruckfläche 26 hat im Wesentlichen die Gestalt einer Kreisringsscheibe, die einen ersten Teilsteuerraum 31 eines Steuerraums 30 in axialer Richtung begrenzt. Der erste Teilsteuerraum 31 ist als Ringraum in der Ventilplatte 4 ausgeführt und wird radial innen von dem Ventilkolben 20 begrenzt. Der Steuerraum 30 umfasst neben dem ersten Teilsteuerraum 31 einen zweiten Teilsteuerraum 32 und einen dritten Teilsteuerraum 33.

Die erste Steuerdruckfläche 26 wird radial außen von einem Ventilsitzdurchmesser 35 begrenzt. Der Ventilsitzdurchmesser 35 definiert einen Ventilsitz, der von einer Dichtkante gebildet wird, die mit einer Dichtfläche zusammenwirkt. Die Dichtkante kann an dem Ventilkolben 20 oder an der Ventilplatte 4 vorgesehen sein. Analog kann die zugehörige Dichtfläche an der Ventilplatte 4 oder an dem Ventilkolben 20 vorgesehen sein.

Der erste Teilsteuerraum 31 steht über einen Verbindungskanal 38 mit dem zweiten Teilsteuerraum 32 in Verbindung. Der Verbindungskanal 38 umfasst mindestens eine Querbohrung und eine Längsbohrung in dem brennraumnahen Ende 22 des Ventilkolbens 20. Der zweite Teilsteuerraum 32 wird in radialer Richtung von einer Dichthülse 40 begrenzt, die durch eine Druckfeder 42 in dichtender Anlage an dem brennraumnahen Ende 22 des Ventilkolbens 20 gehalten wird.

Die von einer Dichtkante der Dichthülse 40 an dem brennraumfernen Ende 22 des Ventilkolbens 20 begrenzte Fläche stellte eine zweite Steuerdruckfläche 43 dar, die dem Brennraum zugewandt und der ersten Steuerdruckfläche 26 abgewandt ist. Das brennraumnahe Ende 22 des Ventilkolbens 20 ragt in einen Druckentlastungsraum 44, in welchem auch die Dichthülse 40 und die zugehörige Druckfeder 42 angeordnet sind. Der Druckentlastungsraum 44 steht über einen Rücklaufkanal 45 mit einem Rücklauf der Kraftstoffeinspritzventileinrichtung in Verbindung.

Die Dichthülse 40 ist auf einem Führungsdorn 46 hin und her bewegbar geführt, der von der Drosselplatte 5 ausgeht. Der Führungsdorn 46 umfasst einen weiteren Verbindungskanal 48, der eine Ablaufdrossel enthalten kann und den zweiten Teilsteuerraum 32 mit dem dritten Teilsteuerraum 33 verbindet. Der dritte Teilsteuerraum 33 steht über einen Zulaufdrosselkanal 50 mit dem Zulaufkanal 10 in Verbindung. In radialer Richtung wird der dritte Teilsteuerraum 33 von einer weiteren Dichthülse 54 begrenzt, die durch die Vorspannkraft einer Düsennadelfeder 56 in dichtender Anlage an der Drosselplatte 5 gehalten wird.

Der Druck in dem (nicht dargestellten) zentralen Kraftstoffhochdruckspeicher wird auch als Raildruck oder Hochdruck bezeichnet. Durch den Zulaufkanal 12 und den Zulaufdrosselkanal 50 gelangt mit Hochdruck beaufschlagter Kraftstoff in den ersten Teilsteuerraum 31. Über den Verbindungskanal 48 gelangt der mit Hochdruck beaufschlagte Kraftstoff in den zweiten Teilsteuerraum 32. Über den Verbindungskanal 38 gelangt mit Hochdruck beaufschlagter Kraftstoff in den dritten Teilsteuerraum 31. Somit sind alle drei Teilsteuerräume 31 bis 33 mit Hochdruck beaufschlagt.

Wenn die beiden Steuerdruckflächen 26 und 43 gleich groß sind, dann ist der Ventilkolben 20 druckausgeglichen. Wenn die zweite Steuerdruckfläche 43 etwas größer als die erste Steuerdruckfläche 26 ist, dann wird die Schließbewegung des Ventilkolbens 20 hydraulisch unterstützt.

Wenn der Ventilkolben 20 mit Hilfe eines (nicht dargestellten) Aktors betätigt wird, insbesondere ein Piezoaktor bestromt wird, dann bewegt sich der Ventilkolben 20 nach unten, so dass an dem Ventilsitzdurchmesser 35 eine Verbindung zwischen dem ersten Teilsteuerraum 31 und dem Druckentlastungsraum 44 freigegeben wird. Durch die Druckabnahme in dem ersten Teilsteuerraum 31 fällt auch der Steuerraumdruck in dem zweiten Teilsteuerraum 32 und dem dritten Teilsteuerraum 33 ab.

Wenn der Druck in dem dritten Teilsteuerraum 33 abnimmt, dann bewegt sich die Düsennadel 3 auf die Drosselplatte 5 zu, so dass mit Hochdruck beaufschlagter Kraftstoff eingespritzt wird. Wenn die Ansteuerung des Aktors beendet wird, dann wird der Ventilkolben 20 durch die Vorspannkraft der Druckfeder 42 und das eingestellte Flächenverhältnis zwischen den Steuerdruckflächen 26, 43 geschlossen.

## Patentansprüche

1. Kraftstoffeinspritzventileinrichtung mit einer Düsennadel (3), die durch ihre Längsbewegung die Öffnung wenigstens einer Einspritzöffnung (9) steuert, und mit einem Steuerraum (30), dessen Steuerraumdruck wenigstens mittelbar auf die Düsennadel (3) und einen hin und her bewegbaren Ventilkolben (20) wirkt, wobei der Ventilkolben (20) zwei in Bewegungsrichtung des Ventilkolbens (20) voneinander abgewandte Steuerdruckflächen (26,43) aufweist, die mit dem Steuerraumdruck beaufschlagt sind, und wobei der Ventilkolben (20) einen Ventilkolbenabsatz (24) mit einer daran ausgebildeten Steuerdruckfläche (26) aufweist, die einen ersten Teilsteuerraum (31) begrenzt, **dadurch gekennzeichnet, dass** der erste Teilsteuerraum (31) mit dem zweiten Teilsteuerraum (32) in Verbindung steht, der an einem Ende (22) des Ventilkolbens (20) von einer Dichthülse (40) begrenzt wird, wobei das Ende (22) des Ventilkolbens (20) mit der Dichthülse (40) in einem Druckentlastungsraum (44) angeordnet ist und der zweite Teilsteuerraum (32) mit einem dritten Teilsteuerraum (33) verbunden ist, der von einem Ende der Düsennadel (3) begrenzt wird, und der Ventilkolben (20) in Abhängigkeit von seiner Stellung eine Verbindung zwischen dem ersten Teilsteuerraum (31) und dem Druckentlastungsraum (44) öffnet oder schließt, wobei die zweite Steuerdruckfläche (43) an dem Ende (22) des Ventilkolbens (20) ausgebildet ist.

2. Kraftstoffeinspritzventileinrichtung nach Anspruch 1, **dadurch gekennzeichnet, dass** die an dem Ventilkolbenabsatz (24) ausgebildete Steuerdruckfläche (26) radial innerhalb eines Ventilsitzdurchmessers (35) angeordnet ist.

3. Kraftstoffeinspritzventileinrichtung nach Anspruch 1, **dadurch gekennzeichnet, dass** die Dichthülse (40) auf einem gehäusefesten Führungsdorn (46) hin und her bewegbar geführt ist.

4. Kraftstoffeinspritzventileinrichtung nach Anspruch 3, **dadurch gekennzeichnet, dass** der Führungsdorn (46) einen Verbindungskanal (48) umfasst, der die Verbindung zwischen dem zweiten Teilsteuerraum (32) und dem dritten Teilsteuerraum (33) bildet.

## Claims

1. Fuel injection valve device having a nozzle needle (3) which, by way of its longitudinal movement, controls the opening of at least one injection opening (9), and having a control space (30), the control space pressure of which acts at least indirectly on the nozzle needle (3) and a valve piston (20) which moves to and fro, the valve piston (20) having two control pressure faces (26, 43) which face away from one another in the direction of movement of the valve piston (20) and are loaded with the control space pressure, and the valve piston (20) having a valve piston shoulder (24) with a control pressure face (26) which is formed thereon and delimits a first part control space (31), **characterized in that** the first part control space (31) is connected to the second part control space (32) which is delimited by a sealing sleeve (40) at one end (22) of the valve piston (20), the end (22) of the valve piston (20) with the sealing sleeve (40) being arranged in a pressure relief space (44), and the second part control space (32) being connected to a third part control space (33) which is delimited by one end of the nozzle needle (3), and the valve piston (20) opening and closing, depending on its position, a connection between the first part control space (31) and the pressure relief space (44), the second control pressure face (43) being formed on the end (22) of the valve piston (20).

2. Fuel injection valve device according to Claim 1, **characterized in that** the control pressure face (26) which is formed on the valve piston shoulder (24) is arranged radially within a valve seat diameter (35).

3. Fuel injection valve device according to Claim 1, **characterized in that** the sealing sleeve (40) is guided such that it can be moved to and fro on a guide mandrel (46) which is fixed to the housing.

4. Fuel injection valve device according to Claim 3, **characterized in that** the guide mandrel (46) comprises a connecting duct (48) which forms the connection between the second part control space (32) and the third part control space (33).

## Revendications

1. Dispositif d'injection de carburant avec une aiguille de buse (3) commandant par son mouvement longitudinal l'ouverture d'au moins une ouverture d'injection (9) et avec une chambre de commande (30) dont la pression de chambre de commande agit au moins de façon indirecte sur l'aiguille de buse (3) et un piston de soupape (20) pouvant effectuer un mouvement de va-et-vient, le piston de soupape (20) comportant deux surfaces de pression de commande (26, 43) opposées l'une par rapport à l'autre dans la direction de déplacement du piston de soupape (20) alimentées avec la pression de chambre de commande et le piston de soupape (20) comportant un épaulement de piston de soupape (24) avec une surface de pression de commande (26) réalisée contre délimitant une première chambre de commande partielle (31), **caractérisé en ce que** la première chambre de commande partielle (31) est reliée à la deuxième chambre de commande partielle (32) délimitée par une douille étanche (40) au niveau d'une extrémité (22) du piston de soupape (20), l'extrémité (22) du piston de soupape (20) étant disposée avec la douille étanche (40) dans une chambre de décharge de pression (44) et la deuxième chambre de commande partielle (32) étant reliée à une troisième chambre de commande partielle (33) délimitée par une extrémité de l'aiguille de buse (3) et le piston de soupape (20) ouvrant ou fermant, en fonction de sa position, une liaison prévue entre la première chambre de commande partielle (31) et la chambre de décharge de pression (44), la deuxième surface de pression de commande (43) étant réalisée au niveau de l'extrémité (22) du piston de soupape (20).

2. Dispositif d'injection de carburant selon la revendication 1, **caractérisé en ce que** la surface de pression de commande (26) réalisée au niveau de l'épaulement de piston de soupape (24) est disposée dans le plan radial à l'intérieur d'un diamètre de siège de soupape (35).

3. Dispositif d'injection de carburant selon la revendication 1, **caractérisé en ce que** la douille étanche (40) est guidée de façon à pouvoir effectuer un mouvement de va-et-vient sur un mandrin de guidage (46) fixé au carter.

4. Dispositif d'injection de carburant selon la revendication 3, **caractérisé en ce que** le mandrin de guidage (46) comprend un canal de liaison formant la liaison entre la deuxième chambre de commande partielle (32) et la troisième chambre de commande partielle (33).
